# EUROPÄISCHE PATENTSCHRIFT

(11) **EP 2 194 810 B1**
(45) Veröffentlichungstag und Bekanntmachung des Hinweises auf die Patenterteilung: **12.09.2012**
(21) Anmeldenummer: 08804816.0
(22) Anmeldetag: 26.09.2008
(51) Int. Cl.: A47B 88/04

(54) **AUSZUGSFÜHRUNG MIT EINER SELBSTEINZUGSVORRICHTUNG**
PULL-OUT GUIDE HAVING A SELF-RETRACTING DEVICE
GLISSIÈRE ÉQUIPÉE D'UN DISPOSITIF DE RETOUR AUTOMATIQUE

(30) Priorität: 02.10.2007 DE 202007013799 U; 07.03.2008 DE 202008003328 U
(43) Veröffentlichungstag der Anmeldung: 16.06.2010
(73) Patentinhaber: Paul Hettich GmbH & Co. KG, 32278 Kirchlengern (DE)
(72) Erfinder: RADUSIN, Darko, 33619 Bielefeld (DE)
(74) Vertreter: Dantz, Jan Henning
(86) Internationale Anmeldenummer: PCT/EP2008/062941
(87) Internationale Veröffentlichungsnummer: WO 2009/047139

(56) Entgegenhaltungen:
- DE-U1- 20 301 340
- US-A1- 2006 175 946

## Beschreibung

Die vorliegende Erfindung betrifft eine Auszugsführung mit einer Selbsteinzugsvorrichtung, für Schubkästen, Möbelauszüge oder dergleichen, umfassend eine am Korpus eines Möbels befestigbare Führungsschiene, an welcher die Selbsteinzugsvorrichtung befestigt ist und eine an einem Schubkasten, einem Möbelauszug oder dergleichen befestigbare Laufschiene, an welcher ein Aktivator zur Steuerung der Selbsteinzugsvorrichtung befestigt ist.

Auszugsführungen der vorerwähnten Art sind in vielerlei Ausführungsformen bekannt, z. B. aus Dokument US 2006 / 0175946 A1.

Wesentliches Kriterium derartiger Auszugsführungen ist die Selbsteinzugsvorrichtung und der Aktivator, mittels dessen die Selbsteinzugsvorrichtung gesteuert wird.

Bei der Selbsteinzugsvorrichtung handelt es sich um eine Kraftspeicher, der beim Herausziehen eines Schubkastens, eines Möbelauszuges oder dergleichen aus einer Schließstellung heraus durch Kopplung mit dem Aktivator gespannt wird. Dies erfolgt über einen relativ kleinen Auszugsweg und nach dem vollständigen Spannen des Kraftspeichers wird durch den Aktivator die Selbsteinzugsvorrichtung in eine Position gebracht, in der die gespannte Stellung des Kraftspeichers fixiert wird. Eine weitere Verschiebung hat dann eine Trennung des Aktivators von der Selbsteinzugsvorrichtung zur Folge. Ein Schubkasten, ein Möbelauszug oder dergleichen kann dann ohne weiteren Einfluss auf die Selbsteinzugsvorrichtung in eine vollständige Auszugsposition oder Öffnungsposition gebracht werden. Wird ein Schubkasten, ein Möbelauszug oder dergleichen nun wieder in Schließrichtung bewegt, gelangt der Aktivator in einer bestimmten Verschiebeposition der Laufschiene in den Kontaktbereich zur Selbsteinzugsvorrichtung mit der Folge, dass die Blockierung des Kraftspeichers aufgehoben und der Aktivator mit der Selbsteinzugsvorrichtung wieder gekoppelt wird. Über diese Kopplung wird dann die dem gespannten Kraftspeicher innewohnende Kraft dazu benutzt, einen Schubkasten, einen Möbelauszug oder dergleichen selbsttätig in eine endgültige Schließposition zu bewegen.

Bei bekannten Auszugsführungen der gattungsgemäßen Art ist der Aktivator fest mit der Laufschiene verbunden, vorzugsweise durch Verschweißung.

Damit sind verschiedene Nachteile verbunden.

Einerseits kann durch den Schweißvorgang das Aussehen und die Korrosionseigenschaft der Laufschiene negativ beeinträchtigt werden, andererseits ist schon herstellerseitig zu entscheiden, ob eine Laufschiene mit einem Aktivator ausgestattet werden soll oder nicht. Eine nachträgliche Anbringung eines Aktivators, beispielsweise beim Endkunden bei nachträglichem Einbau einer Selbsteinzugsvorrichtung, ist mit den herkömmlichen Mitteln nicht bzw. nur unter Inkaufnahme großer Umstände möglich.

Der vorliegenden Erfindung liegt die Aufgabe zugrunde, eine Auszugsführung der gattungsgemäßen Art dahingehend zu verbessern, dass die Anbringung des Aktivators an der Laufschiene erheblich vereinfacht und ohne weiteres auch nachträglich bei einem Zwischenhändler oder Endkunden möglich wird.

Eine Lösung dieser Aufgabe besteht darin, dass der Aktivator rastend an der Laufschiene festgelegt, wobei der Aktivator im vorderen Endbereich der Laufschiene befestigt und an einem in den vorderen Endbereich der Laufschiene eingesetzten Verschlussstopfen rastend festgelegt ist.

Somit ist eine Laufschiene letztendlich nur daraufhin vorzubereiten, dass ein Aktivator an dieser Laufschiene verrastbar ist. Der Aktivator selbst muss nicht zwingend schon bei der Herstellung der gesamten Auszugsführung an dieser angebracht werden, sei es, weil zu diesem Zeitpunkt noch nicht feststeht, ob die betreffende Laufschiene für eine Auszugsführung mit oder ohne Selbsteinzugsvorrichtung Verwendung finden soll und kann somit bei Bedarf auch zu einem späteren Zeitpunkt und an einem anderen Ort erfolgen.

Dadurch wird die gesamte Fertigung von Auszugsführungen wesentlich erleichtert, da eine Aufteilung in solche Laufschienen, die mit einem Aktivator ausgestattet werden sollen und in solche, die keinen Aktivator benötigen, nicht von vorneherein erforderlich ist.

Insbesondere bei einer nachträglichen Anbringung des Aktivators bestehen keine Platzprobleme, da die Laufschiene immer soweit in Auszugsposition gebracht werden kann, dass der vordere Endbereich der Laufschiene völlig frei zugänglich und somit die Anbringung eines verrastbaren Aktivators problemlos möglich ist.

Die Rastmittel können, relativ stabil und trotzdem ausreichend federfähig gestaltet werden da diese nicht gegenüber dem dünnwandigen Bereich der Laufschiene festzulegen sind, sondern im Bereich des Verschlussstopfens ausreichend Platz vorhanden ist, um eine großzügige Dimensionierung vorzunehmen.

Vorteilhafterweise ist der Aktivator mit zwei Rasthaken ausgestattet, von den zumindest einer den Verschlussstopfen im Bereich eines Durchbruches durchtritt und die mit an ihren freien Enden vorgesehenen Rastnasen einen Steg am hinteren Ende des Verschlussstopfens oder einen Steg zwischen zwei Durchbrüchen rastend hintergreifen.

Dabei sind sowohl der Verschlussstopfen wie auch der Aktivator selbst vorteilhafterweise als Kunststoffteile ausgebildet. Damit besteht die Möglichkeit, die Verbindung zwischen Verschlussstopfen und Aktivator relativ präzise und mit vergleichsweise geringen Toleranzen zu dimensionieren. Ein weiterer Vorteil der Verwendung von Kunststoff insbesondere auch für den Aktivator liegt darin, dass die Geräuschbildung beim Betätigen der Selbsteinzugsvorrichtung vergleichsweise gering gehalten wird.

Eine weitere Lösung der gestellten Aufgabe besteht darin, dass der Aktivator und ein in den vorderen Bereich der Laufschiene eingesetzter Verschlussstopfen eine Montageeinheit bilden, die in ihrer Gesamtheit durch fonn- und/oder kraftschlüssige Festlegung des Verschlussstopfens gegenüber der Laufschiene an der Laufschiene befestigt ist.

Auch bei dieser Lösung wird der Vorteil erzielt, dass der Aktivator nicht zwingend schon bei der Herstellung der gesamten Auszugsführung an dieser angebracht werden muss, da auch in diesem Fall die aus Aktivator und Verschlussstopfen bestehende Montageeinheit zu jedem späteren Zeitpunkt an einer Laufschiene auf einfache Art und Weise festgelegt werden kann.

Weitere Merkmale der Erfindung sind Gegenstand weiterer Unteransprüche.

Ausführungsbeispiele der Erfindung sind in den beigefügten Zeichnungen dargestellt und werden im Folgenden näher beschrieben.

Es zeigen:
- Figur 1: eine perspektivische Darstellung einer erfindungsgemäßen Auszugsführung mit Selbsteinzugsvorrichtung im zusammengeschobenen Schließzustand
- Figur 2: eine entsprechende Perspektivdarstellung mit teilweise ausgezogener Laufschiene bei völlig gespannter Selbsteinzugsvorrichtung
- Figur 3: eine weitere Perspektivdarstellung der Auszugsführung nach der Trennung des Aktivator von der Selbsteinzugsvorrichtung
- Figur 4: einen Schnitt durch den vorderen Endbereich einer mit einem Aktivator ausgestatteten Laufschiene der Auszugsführung
- Figur 5: eine Ansicht in Richtung des Pfeiles V, gegenüber der Zeichnungslage nach Figur 4 um 90° gedreht
- Figur 6: eine Perspektivdarstellung des Aktivators mit Blick auf den Verbindungsbereich des Aktivators zur Laufschiene
- Figur 7: eine der Figur 1 entsprechende perspektivische Darstellung einer Auszugsführung mit Selbsteinzugsvorrichtung nach einem weiteren Ausführungsbeispiel der Erfindung
- Figur 8: eine Perspektivdarstellung des vorderen Endbereiches der mit einem Aktivator ausgestatteten Laufschiene gemäß Figur 7
- Figur 9: eine perspektivische Darstellung einer Montageeinheit, umfassend den Aktivator und einen Verschlussstopfen für die Laufschiene
- Figur 10: eine Ansicht in Richtung des Pfeiles X in Figur 9 mit einem stark schematisiert dargestellten Rasthaken eines nicht weiter gezeigten Schubkastens.

In den Figuren 1 bis 3 ist eine insgesamt mit dem Bezugszeichen 1 bezeichnete Auszugsführung gezeigt, die im Wesentlichen eine an einem Möbelkorpus festlegbaren Führungsschiene 2 und eine an einem Schubkasten, einem Möbelauszug oder dergleichen befestigbare Laufschiene 3 sowie eine Selbsteinzugsvorrichtung 4 umfasst, wobei die Selbsteinzugsvorrichtung 4 über einen an der Laufschiene 3 angeschlossenen Aktivator 5 gesteuert wird.

Der Aktivator 5 ist mit einer Steuernase 6 ausgestattet, welche bei vollständig zusammengeschobener Auszugsführung 1 - entsprechend der Schließstellung eines Schubkastens, eines Möbelauszuges oder dergleichen - in einen Mitnehmer 7 der Selbsteinzugsvorrichtung 4 eingreift. Dies ergibt sich sehr anschaulich aus den Figuren 1 und 2.

In Figur 2 ist eine Position der Laufschiene 3 dargestellt, in der diese Laufschiene 3 um einen bestimmten Weg gegenüber der Führungsschiene 2 in Auszugsrichtung verschoben ist. Während dieser Verschiebung wird durch den Aktivator 5 und konkret durch dessen Steuernase 6 sowie den Mitnehmer 7 ein Kraftspeicher 8 der Selbsteinzugsvorrichtung 4 gespannt. Wird ein bestimmter Auszugsweg durch die Laufschiene 3 überschritten, wird durch entsprechende Führung des Mitnehmers 7 dieser aus dem Eingriffsbereich zum Aktivator 5 abgekippt und in dieser Position verriegelt. Die Laufschiene 3 kann nun in ihre vollständige Auszugsposition ausgezogen werden und die Selbsteinzugsvorrichtung 4 verbleibt in einer Lage, in der der Kraftspeicher 8 vollständig gespannt ist.

Wird die Laufschiene 3 nun wieder in Schließrichtung zurückverschoben, gelangt in einer bestimmten Verschiebeposition die Steuernase 6 wieder in den Bereich des Mitnehmers 7, entriegelt diesen und gibt damit den Kraftspeicher 8 frei. Durch die entsprechende Kraft wird dann über das Zusammenspiel zwischen Mitnehmer 7 und Aktivator 5 die Laufschiene 3 selbsttätig in Schließrichtung zurückgezogen.

Diese Wirkungsweise und Funktion einer Selbsteinzugsvorrichtung 4 ist allgemein bekannt, so dass hier auf eine detailliertere Darstellung und Beschreibung verzichtet werden kann.

Der Aktivator 5 ist, was insbesondere aus Figur 4 hervorgeht, gegenüber der Laufschiene 3 durch eine Verrastung festgelegt.

Zu diesem Zweck ist der Aktivator 5 mit zwei Rasthaken 9 ausgestattet, die an ihren freien Enden mit Rastnasen 10 versehen sind. Die Rasthaken 9 durchtreten eine Seitenwand 3a der Laufschiene 3 und einer der Rasthaken 9 durchtritt den Verschlussstopfen 11 im Bereich eines Durchbruches 11a. Die Rastnasen 10 hintergreifen einen Steg 11b am hinteren Ende des Verschlussstopfens 11.

Der Verschlussstopfen 11 kann auch mit zwei Durchbrüchen 11 a versehen sein, durch welche die Rasthaken 9 hindurchtreten. Die Rastnasen 10 hintergreifen dann einen Steg 11b, der zwischen den beiden Durchbrüchen 11a liegt.

Wie ebenfalls aus Figur 4 in Verbindung mit Figur 6 deutlich hervorgeht, sind die Rasthaken 9 auf rechteckigen Sockeln 12 des Aktivators 5 angeformt. Diese Sockel 12 ragen in entsprechend dimensionierte Durchbrüche 13 der Seitenwand 3a der Laufschiene 3 ein und stabilisieren die Position des Aktivators 5, wenn dieser mit seinen Rasthaken 9 und Rastnasen 10 den Steg 11b des Verschlussstopfens 11 umgreift.

Der Aktivator 5 ist insgesamt einstückig als Kunststoffteil ausgebildet, vorzugsweise als Kunststoffspritzgussteil. Das gleiche gilt für den Verschlussstopfen 11, so dass sich hinsichtlich der Festlegung des Aktivators 5 gegenüber der Laufschiene 3 durch die Möglichkeit, Aktivator 5 und Verschlussstopfen 11 mit relativ engen Toleranzen zu fertigen, eine sehr gute Positionierung des Aktivators 5 gegenüber der Laufschiene 3 ergibt.

Wie sich aus Figur 4 und aus Figur 5 ergibt, ist die Laufschiene 3 auf beiden gegenüberliegenden Seiten mit Durchbrüchen 13 versehen, so dass ohne weiteres die Möglichkeit besteht, den Aktivator 5 links- oder rechtsseitig der Laufschiene 3 anzubringen, je nachdem, wo die Selbsteinzugsvorrichtung 4 an der Führungsschiene 2 befestigt ist.

Da zur Festlegung des Aktivator 5 gegenüber der Laufschiene 3 letztendlich der Verschlussstopfen 11 maßgeblich herangezogen wird, sind besondere Vorkehrungen - mit Ausnahme der Anbringung der Durchbrüche 13 - nicht erforderlich, welche die Herstellung oder Fertigung der Laufschiene 3 beeinträchtigen würden. Insbesondere müssen an der Laufschiene 3 keinerlei Bauteile befestigt werden.

Damit wird insgesamt die Herstellung der Laufschiene 3 und somit der gesamten Auszugsführung 1 wesentlich vereinfacht und verbilligt, insbesondere besteht die Möglichkeit, den Aktivator 5 auch noch nach Fertigstellung einer kompletten Auszugsführung 1 an der Laufschiene 3 festlegen zu können.

Da Auszugsführungen sowohl mit wie auch ohne Selbsteinzugsvorrichtungen in großen Stückzahlen hergestellt und benötigt werden, ergibt sich aus der vorstehend beschriebenen Konstruktion der Vorteil, dass eine frühzeitige Aufspaltung der Fertigungslinien in Auszugsführungen mit und in Auszugsführungen ohne Selbsteinzugsvorrichtungen entbehrlich ist.

Wie sich insbesondere aus Figur 6 ergibt, ist die Steuernase 6 relativ schlank ausgeführt gegenüber dem auf der Laufschiene 3 aufliegenden Bereich des Aktivators 5, wodurch eine Elastizität der Steuernase 6 erreicht werden kann, und zwar ist die Steuernase 6 lotrecht zur Verbindungsebene zwischen Laufschiene 3 und Aktivator 5 federnd beweglich. Die eröffnet den Vorteil, dass bei einer letztlich nicht auszuschließenden Fehlbedienung, bei der das oben beschriebene Zusammenspiel zwischen Selbsteinzugsvorrichtung 4 und Aktivator 5 außer Kraft gesetzt wurde, der bestimmungsgemäße Zustand selbsttätig hergestellt werden kann, dadurch, dass die Laufschiene 3 einmal in diese vollständige Schließposition zurückbewegt wird. Dabei kann die Steuernase seitlich ausweichen, federt in völliger Schließposition wieder in ihre Normallage zurück und greift dabei wieder in den Mitnehmer 7 der Selbsteinzugsvorrichtung 4 ein.

Da der Aktivator 5 insgesamt aus Kunststoff hergestellt ist, ergibt sich auch eine hohe Geräuschdämmung, wenn der Aktivator 5 mit seiner Steuernase 6 wieder in Kontakt gebracht wird mit dem Mitnehmer 7 der Selbsteinzugsvorrichtung 4.

In Figur 7 ist eine Auszugsführung 1 mit einer Selbsteinzugsvorrichtung 4 dargestellt, bei der der Aktivator 5 zur Steuerung der Selbsteinzugsvorrichtung 4 eine Montageeinheit mit einem Verschlussstopfen 11'a bildet, die in ihrer Gesamtheit an der Laufschiene 3 der Auszugsführung 1 befestigt ist.

Dabei ist die aus Aktivator 5 und Verschlussstopfen 11'a gebildete Montageeinheit bevorzugt als einstückiges Bauteil ausgebildet so wie dies beispielsweise aus Figur 9 besonders anschaulich hervorgeht. Die Festlegung der gesamten Montageeinheit gegenüber der Laufschiene 3 erfolgt bevorzugt form- und/oder kraftschlüssig. So kann beispielsweise ein in die Laufschiene 3 eingreifender Bereich 11'b des Verschlussstopfens 11'a mit quer zur Längsache der Laufschiene 3 verlaufenden Rastnuten 11'c versehen sein, in welche an der Laufschiene 3 vorgesehene, nach innen durchgeprägte Rastmittel eingeschnäppt werden können, um die Montageeinheit gegenüber der Laufschiene 3 zu fixieren. Selbstverständlich können auch andere Verbindungsarten realisiert werden, z.B. dadurch, dass die Laufschiene 3 mit Durchbrechungen versehen ist, in welche an dem in die Laufschiene 3 hineinragenden Bereich 11b des Verschlussstopfens 11'a angeformte Rastvorsprünge oder Rasthaken eingreifen.

Für einen Fachmann kommen hier alle Rastverbindungen in Frage, die geeignet sind, eine in Achsrichtung der Laufschiene 3 sichere Fixierung der aus Aktivator 5 und Verschlussstopfen 11'a bestehenden Montageeinheit gegenüber der Laufschiene 3 zu bewirken.

Der Verschlussstopfen 11'a kann aber auch durch Verprägen der Laufschiene an dieser festgelegt werden.

Auch hier wird der Vorteil erzielt, dass eine einfache und unkomplizierte Festlegung des Aktivators 5 an der Laufschiene 3 gewährleistet ist. Außerdem ist es auch bei dieser Ausführungsform möglich, einen Aktivator 5 nachträglich an eine Laufschiene 3 einer Auszugsführung 1 anzubringen.

Es wurde schon erwähnt, dass die Montageeinheit, bestehend aus Aktivator 5 und Verschlussstopfen 11'a als einstückiges Bauteil ausgeführt sein kann, dabei bietet sich die Ausführung als Kunststoffspritzteil an.

Es ist allerdings auch denkbar, einen separat gefertigten Aktivator 5 und einen separat gefertigten Verschlussstopfen 11'a durch bekannte Verbindungsmittel derart sicher miteinander zu verbinden, dass diese eine komplett vorgefertigte Montageeinheit bilden.

Abschließend sei noch darauf hingewiesen, dass in Figur 10 ein lediglich stark abstrahiert dargestellter Rasthaken 14 gezeigt ist, der mit einem nicht weiter dargestellten und auf der Oberseite einer Laufschiene 3 aufliegenden Schubkasten fest verbunden oder einstückig mit diesem hergestellt ist. Dieser Rasthaken 14 kann, was die Figur 10 sehr deutlich zeigt, nach dem Aufsetzen des Schubkastens auf eine Laufschiene 3 einen Längssteg 15 der Montageeinheit Aktivator 5/ Verschlussstopfen 11'a untergreifen, so dass der Schubkasten gegen Abheben gesichert ist.

## Patentansprüche

1. Auszugsführung (1) mit einer Selbsteinzugsvorrichtung (4), für Schubkästen, Möbelauszüge oder dergleichen, umfassend eine am Korpus eines Möbels befestigbare Führungsschiene (2), an welcher die Selbsteinzugsvorrichtung (4) befestigt ist und eine an einem Schubkasten, einem Möbelauszug oder dergleichen befestigbare Laufschiene (3), an welcher ein Aktivator (5) zur Steuerung der Selbsteinzugsvorrichtung (4) befestigt ist, wobei der Aktivator (5) rastend an der Laufschiene (3) festgelegt ist, **dadurch gekennzeichnet, dass** der Aktivator (5) im vorderen Endbereich der Laufschiene (3) befestigt und an einem in den vorderen Endbereich der Laufschiene (3) eingesetzten Verschlussstopfen (11) rastend festgelegt ist.

2. Auszugsführung nach Anspruch 1, **dadurch gekennzeichnet, dass** der Aktivator (5) mit zwei Rasthaken (9) ausgestattet ist, welche den Verschlussstopfen (11) im Bereich zweier Durchbrüche (11a) durchtreten und mit an ihren freien Enden vorgesehene Rastnasen (10) den Steg (11b) zwischen den beiden Durchbrüchen (11a) rastend hintergreifen.

3. Auszugsführung nach Anspruch 1 oder 2, **dadurch gekennzeichnet, dass** der Aktivator (5) mit zwei Rasthaken (9) versehen ist, von denen einer einen Durchbruch (11a) durchtritt und die mit an ihren freien Enden vorgesehenen Rastnasen (10) einen Steg (11b) am hinteren Ende des Verschlossstopfens (11) hintergreifen.

4. Auszugsführung nach einem der vorhergehenden Ansprüche, **dadurch gekennzeichnet, dass** der Aktivator (5) mit einer in den Bereich der Selbsteinzugsvorrichtung (4) hineinragenden Steuernase (6) ausgestattet ist, welche lotrecht zur Verbindungsebene zwischen Laufschiene (3) und Aktivator (5) federnd beweglich ist.

5. Auszugsführung nach einem der vorhergehenden Ansprüche, **dadurch gekennzeichnet, dass** der Aktivator (5) aus Kunststoff hergestellt ist.

6. Auszugsführung nach Anspruch 5, **dadurch gekennzeichnet, dass** der Aktivator (5) als einstückiges Kunststoffspritzgussteil ausgebildet ist.

7. Auszugsführung nach einem der vorhergehenden Ansprüche sowie der Ansprüche 2 oder 3, **dadurch gekennzeichnet, dass** die Rasthaken (9) jeweils auf einem Sockel (12) des Aktivators (5) angeordnet sind und dass jeder Sockel (12) in einen Durchbruch (13) der Laufschiene (3) eingreift.

8. Auszugsführung nach Anspruch 7, **dadurch gekennzeichnet, dass** die Durchbrüche (13) der Laufschiene (3) und entsprechend jeder Sockel (12) eine rechteckige Grundfläche aufweisen.

9. Auszugsführung nach einem der Ansprüche 7 oder 8, **dadurch gekennzeichnet, dass** die Höhe der Sockel (12) die Dicke derjenigen Seitenwand (13) der Laufschiene (3) aufweisen, welche mit den von den Sockeln (12) durchtretenden Durchbrüchen (13) ausgestattet ist.

10. Auszugsführung nach einem der vorhergehenden Ansprüche, **dadurch gekennzeichnet, dass** die Laufschiene (3) auf zwei einander gegenüberliegenden Seiten mit Durchbrüchen (13) versehen ist, so dass der Aktivator (5) links - oder rechtsseitig an der Laufschiene (3) befestigbar ist.

11. Auszugsführung (1) mit einer Selbsteinzugsvorrichtung (4), für Schubkästen, Möbelauszüge oder dergleichen, umfassend eine am Korpus eines Möbels befestigbare Führungsschiene (2), an welcher die Selbsteinzugsvorrichtung (4) befestigt ist und eine an einem Schubkasten, einem Möbelauszug oder dergleichen befestigbare Laufschiene (3), an welcher ein Aktivator (5) zur Steuerung der Selbsteinzugsvorrichtung (4) befestigt ist, **dadurch gekennzeichnet, dass** der Aktivator (5) und ein in den vorderen Bereich der Laufschiene (3) eingesetzter Verschlussstopfen (11'a) eine Montageeinheit bilden, die in ihrer Gesamtheit durch form- und/oder kraftschlüssige Festlegung des Verschlussstopfens (11'a) gegenüber der Laufschiene (3) an der Laufschiene (3) befestigt ist.

12. Auszugsführung nach Anspruch 11, **dadurch gekennzeichnet, dass** die aus Aktivator (5) und Verschlussstopfen (11'a) gebildete Montageeinheit als einstückiges Bauteil ausgebildet ist.

13. Auszugsführung nach Anspruch 12, **dadurch gekennzeichnet, dass** das Bauteil aus Kunststoff hergestellt ist.

14. Auszugsführung nach einem der Ansprüche 11 bis 13, **dadurch gekennzeichnet, dass** ein in die Laufschiene (3) eingeschobener Bereich (11'b) des Verschlussstopfens (11'a) mit Rastnuten (11'c) oder dergleichen versehen ist, in die korrespondierende Rastmittel der Laufschiene (3) einrasten.

15. Auszugsführung nach einem der Ansprüche 11 bis 13, **dadurch gekennzeichnet, dass** die Laufschiene (3) mit Ausstanzungen oder Aussparungen versehen ist, in welche an einem in die Laufschiene (3) eintauchenden Bereich (11'b) des Verschlussstopfens (11'a) angeformte Rastfedern, Rastnocken oder dergleichen eingreifen.

## Claims

1. Pull-out guide (1) with a self-retracting device (4), for drawers, pull-out furniture components or the like, comprising a guide rail (2), which can be fastened on the basic structure of a piece of furniture and on which the self-retracting device (4) is fastened, and a running rail (3), which can be fastened on a drawer, a pull-out furniture component or the like and on which is fastened an activator (5) for controlling the self-retracting device (4), wherein the activator (5) is secured with latching action on the running rail (3), **characterized in that** the activator (5) is fastened in the front end region of the running rail (3) and is secured with latching action on a closure stopper (11) inserted into the front end region of the running rail (3).

2. Pull-out guide according to Claim 1, **characterized in that** the activator (5) is provided with two latching hooks (9) which pass through the closure stopper (11) in the region of two through-passages (11a), and latching noses (10) provided at the free ends of the latching hooks engage with latching action behind the crosspiece (11b) between the two through-passages (11a).

3. Pull-out guide according to Claim 1 or 2, **characterized in that** the activator (5) is provided with two latching hooks (9), of which one passes through a through-passage (11a), and which, by means of the latching noses (10) provided at the free ends of the latching hooks, engage behind a crosspiece (11b) at the rear end of the closure stopper (11).

4. Pull-out guide according to one of the preceding claims, **characterized in that** the activator (5) is provided with a control nose (6) which projects into the region of the self-retracting device (4) and can be moved with resilient action perpendicularly to the connecting plane between the running rail (3) and activator (5).

5. Pull-out guide according to one of the preceding claims, **characterized in that** the activator (5) is produced from plastics material.

6. Pull-out guide according to Claim 5, **characterized in that** the activator (5) is designed as a single-piece plastics-material injection moulding.

7. Pull-out guide according to one of the preceding claims, and Claim 2 or 3, **characterized in that** the latching hooks (9) are each arranged on a platform (12) of the activator (5), and **in that** each platform (12) engages in a through-passage (13) of the running rail (3).

8. Pull-out guide according to Claim 7, **characterized in that** the through-passages (13) of the running rail (3) and, correspondingly, each platform (12) has a rectangular surface area.

9. Pull-out guide according to either of Claims 7 and 8, **characterized in that** the height of the platforms (12) is equal to the thickness of that side wall (13) of the running rail (3) which is provided with the through-passages (13) through which the platforms (12) pass.

10. Pull-out guide according to one of the preceding claims, **characterized in that** the running rail (3) is provided with through-passages (13) on two opposite sides, and this therefore allows the activator (5) to be fastened on the left-hand side or right-hand side of the running rail (3).

11. Pull-out guide (1) with a self-retracting device (4), for drawers, pull-out furniture components or the like, comprising a guide rail (2), which can be fastened on the basic structure of a piece of furniture and on which the self-retracting device (4) is fastened, and a running rail (3), which can be fastened on a drawer, a pull-out furniture component or the like and on which is fastened an activator (5) for controlling the self-retracting device (4), **characterized in that** the activator (5) and a closure stopper (11'a) inserted into the front region of the running rail (3) form an installation unit which is fastened, in its entirety, on the running rail (3) by virtue of the closure stopper (11'a) being secured in a form-fitting and/or force-fitting manner in relation to the running rail (3).

12. Pull-out guide according to Claim 11, **characterized in that** the installation unit formed from the activator (5) and closure stopper (11'a) is designed as a single-piece component.

13. Pull-out guide according to Claim 12, **characterized in that** the component is produced from plastics material.

14. Pull-out guide according to one of Claims 11 to 13, **characterized in that** a region (11'b) of the closure stopper (11'a) which is pushed into the running rail (3) is provided with latching grooves (11'c) or the like, into which corresponding latching means of the running rail (3) latch.

15. Pull-out guide according to one of Claims 11 to 13, **characterized in that** the running rail (3) is provided with punched-out portions or apertures in which engage resilient latching tongues, latching protuberances or the like which are integrally formed on a region (11'b) of the closure stopper (11'a) which penetrates into the running rail (3).

## Revendications

1. Glissière (1) équipée d'un dispositif de retour automatique (4) pour des tiroirs, des rallonges de meuble ou similaires, comprenant un rail de guidage (2) pouvant être fixé sur le corps d'un meuble, sur lequel le dispositif de retour automatique (4) est fixé, et un rail de roulement (3) pouvant être fixé sur un tiroir, une rallonge de meuble ou similaire, sur lequel un activateur (5) est fixé pour la commande du dispositif de retour automatique (4), sachant que l'activateur (5) est encliqueté sur le rail de roulement (3), **caractérisée en ce que** l'activateur (5) est fixé dans la zone d'extrémité avant du rail de roulement (3) et est encliqueté sur un bouchon de fermeture (11) inséré dans la zone d'extrémité avant du rail de roulement (3).

2. Glissière selon la revendication 1, **caractérisée en ce que** l'activateur (5) est équipé de deux crochets d'encliquetage (9) qui passent par le bouchon de fermeture (11) dans la zone de deux percements (11a) et viennent en prise par encliquetage avec des nez d'encliquetage (10) prévus sur leurs extrémités libres derrière la traverse (11 b) entre les deux percements (11a).

3. Glissière selon la revendication 1 ou 2, **caractérisée en ce que** l'activateur (5) est pourvu de deux crochets d'encliquetage (9), dont un passe par un percement (11a) et qui viennent en prise avec des nez d'encliquetage (10) prévus sur leurs extrémités libres derrière une traverse (11 b) sur l'extrémité arrière du bouchon de fermeture (11).

4. Glissière selon l'une quelconque des revendications précédentes, **caractérisée en ce que** l'activateur (5) est équipé d'un nez de commande (6) pénétrant dans la zone du dispositif de retour automatique (4), qui est mobile élastiquement perpendiculairement au plan de liaison entre le rail de roulement (3) et l'activateur (5).

5. Glissière selon l'une quelconque des revendications précédentes, **caractérisée en ce que** l'activateur (5) est fabriqué en matière plastique.

6. Glissière selon la revendication 5, **caractérisée en ce que** l'activateur (5) est réalisé comme une pièce moulée par injection d'un seul tenant.

7. Glissière selon l'une quelconque des revendications précédentes ainsi que des revendications 2 ou 3, **caractérisée en ce que** les crochets d'encliquetage (9) sont respectivement disposés sur un socle (12) de l'activateur (5) et **en ce que** chaque socle (12) s'engage dans un percement (13) du rail de roulement (3).

8. Glissière selon la revendication 7, **caractérisée en ce que** les percements (13) du rail de roulement (3) et en conséquence chaque socle (12) présentent une surface de base rectangulaire.

9. Glissière selon l'une quelconque des revendications 7 ou 8, **caractérisée en ce que** la hauteur des socles (12) présente l'épaisseur de la paroi latérale (13) du rail de roulement (3) qui est équipée des percements (13) passant par les socles (12).

10. Glissière selon l'une quelconque des revendications précédentes, **caractérisée en ce que** le rail de roulement (3) est pourvu de percements (13) sur deux côtés opposés de sorte que l'activateur (5) puisse être fixé côté gauche ou droit sur le rail de roulement (3).

11. Glissière (1) équipée d'un dispositif de retour automatique (4) pour des tiroirs, des rallonges de meuble ou similaires, comprenant un rail de guidage (2) pouvant être fixé sur le corps d'un meuble, sur lequel le dispositif de retour automatique (4) est fixé, et un rail de roulement (3) pouvant être fixé sur un tiroir, une rallonge de meuble ou similaire, sur lequel un activateur (5) est fixé pour la commande du dispositif de retour automatique (4), **caractérisée en ce que** l'activateur (5) et un bouchon de fermeture (11'a) inséré dans la zone avant du rail de roulement (3) forment une unité de montage qui est fixée dans son intégralité sur le rail de roulement (3) par la fixation par complémentarité de formes et/ou à force du bouchon de fermeture (11'a) par rapport au rail de roulement (3).

12. Glissière selon la revendication 11, **caractérisée en ce que** l'unité de montage constituée de l'activateur (5) et du bouchon de fermeture (11'a) est réalisée comme un composant d'un seul tenant.

13. Glissière selon la revendication 12, **caractérisée en ce que** le composant est fabriqué en matière plastique.

14. Glissière selon l'une quelconque des revendications 11 à 13, **caractérisée en ce qu'**une zone (11'b) insérée dans le rail de roulement (3) du bouchon de fermeture (11'a) est pourvue de rainures d'encliquetage (11'c) ou similaires, dans lesquelles s'encliquettent des moyens d'encliquetage correspondants du rail de roulement (3).

15. Glissière selon l'une quelconque des revendications 11 à 13, **caractérisée en ce que** le rail de roulement (3) est pourvu de poinçonnages ou d'évidements, dans lesquels des ressorts d'encliquetage, des cames d'encliquetage ou similaires formés sur une zone (11'b) s'enfonçant dans le rail de roulement (3) du bouchon de fermeture (11'a) s'engagent.
